# EUROPÄISCHE PATENTSCHRIFT

(11) **EP 0 851 946 B1**
(45) Veröffentlichungstag und Bekanntmachung des Hinweises auf die Patenterteilung: **20.03.2002**
(21) Anmeldenummer: 96928315.9
(22) Anmeldetag: 06.09.1996
(51) Int. Cl.: D03C 13/00

(54) **VORRICHTUNG ZUR WAHLWEISEN STEUERUNG EINER OSZILLIERENDEN QUERBEWEGUNG EINES FADENS, INSBESONDERE EINES KETTFADENS EINER WEBMASCHINE**
DEVICE FOR THE SELECTIVE CONTROL OF THE OSCILLATING TRANSVERSE MOTION OF A YARN, IN PARTICULAR THE WARP YARN OF A LOOM
DISPOSITIF DE COMMANDE SELECTIVE DU MOUVEMENT TRANSVERSAL OSCILLANT D'UN FIL, NOTAMMENT DU FIL DE CHAINE D'UN METIER MECANIQUE

(30) Priorität: 21.09.1995 CH 268195
(43) Veröffentlichungstag der Anmeldung: 08.07.1998
(73) Patentinhaber: TEXTILMA AG, 6052 Hergiswil / NW (CH)
(72) Erfinder: KUONI, Christian, CH-4314 Zeiningen (CH); DE ANGELIS, Marco, CH-8047 Zürich (CH)
(74) Vertreter: Schmauder, Klaus Dieter
(86) Internationale Anmeldenummer: CH9600315
(87) Internationale Veröffentlichungsnummer: WO9711215

(56) Entgegenhaltungen:
- EP-A- 0 108 700
- DE-B- 1 024 897
- US-A- 5 261 464

## Beschreibung

### Technisches Gebiet

Die Erfindung betrifft eine Vorrichtung zur wahlweisen Steuerung einer oszillierenden Querbewegung eines Fadens, insbesondere eines Kettfadens einer Webmaschine gemäss Oberbegriff des Anspruches 1.

### Stand der Technik

Vorrichtungen der eingangs genannten Art sind mehrfach bekannt. So werden beispielsweise bei der Herstellung gemusterter Gewebe zur wahlweisen Steuerung der Kettfäden Schaftmaschinen oder Jacquardmaschinen verwendet. Jeder Kettfaden wird dabei durch das geschlossene Auge einer Litze geführt und indirekt über die Schäfte einer Schaftmaschine oder die Harnischschnur einer Jacquardmaschine angehoben oder abgesenkt. Solche Vorrichtungen sind unter anderem bekannt aus US-A-4 936 352, EP-B-0 421 370, EP-A-0 302 798, EP-A-0 534 523 und DE-C- 40 23 512.

Nachteilig bei dieser Art der Auswahl und Bewegung der einzelnen Kettfäden ist der erhebliche elektronische und mechanische Aufwand, welcher sich in grossem Platzbedarf der Schaft- oder Jacquardmaschine neben oder über der Webmaschine und in hohen Kosten äussert. Je mehr Einzelfäden gesteuert werden umso teurer wird die Lösung. Als weiterer grosser Nachteil bestehender Fachbildeeinrichtungen, unabhängig ob Jacquard- oder Schafttechnik, müssen alle Kettfäden einzeln durch die geschlossenen Augen von Weblitzen hindurchgeführt werden. Für das Einziehen der Kettfäden ist erheblicher manueller oder maschineller Aufwand nötig. Durch die Führung im geschlossenen Auge einer Litze ist der Freiheitsgrad des Kettfadens eingeschränkt, so dass er nur in Kettrichtung frei beweglich ist, was durch eine aufwendige Steuerung und Betätigung unmittelbarer Elemente wie Litzen sowie mittelbarer Elemente, wie Schäfte, Harnisch, Jacquardplatinen, Magnete usw. kompensiert werden muss, wobei die Elemente für die Kettfäden einzeln in Jacquardmaschinen oder gruppenweise in Schaftmaschinen zeitlich unterschiedliche Bewegungen durchlaufen.

In der US-A-5 261 464 wird eine Vorrichtung beschrieben, welche offene Litzenaugen in einer auf- und abgehenden Platine aufweist. Diese Vorrichtung beinhaltet jedoch mehrere Nachteile. Die Ausgestaltung der Öffnung erlaubt kein An- und Abkoppeln eines Fadens während des Webens, sondern dient lediglich dem Einziehen des Kettfadens während des Stillstandes der Webmaschine. Des weiteren sind durch die Ausgestaltung der Führungselemente nur geringe Fadendichten möglich. Die Betätigung der Litzen ist mit grossem mechanischen Aufwand verbunden.

### Darstellung der Erfindung

Aufgabe der Erfindung ist es, eine Vorrichtung der eingangs genannten Art so auszubilden, dass eine direkte Steuerung eines Fadens möglich ist, die bisherigen geschlossenen Fadenöffnungen in Litzen ersetzt werden, auf unmittelbare Elemente, wie Schaft- oder Jacquardmaschine verzichtet wird und mit wesentlich geringerem Platzbedarf die Auswahl eines einzelnen Fadens, insbesondere Kettfadens möglich ist.

Diese Aufgabe wird erfindungsgemäss gelöst durch die kennzeichnenden Merkmale des Anspruches 1. Dadurch, dass der Mitnehmer den Faden nur dann mitnimmt, wenn der Aktuator die Steuermittel so betätigt, dass der Faden mit dem entsprechenden Mitnehmer in Eingriff kommt und der Faden sonst freiliegt, ist einerseits das Einlegen des Fadens in die Vorrichtung wesentlich erleichtert und zum anderen kann der Faden auf einfachste Weise individuell angesteuert und mitgenommen werden, wodurch die Ansteuerung des Fadens und damit im Falle einer Webmaschine die Möglichkeiten der Musterung eines herzustellenden Gewebes wesentlich verbessert werden.

Die Vorrichtung ist für die verschiedensten Anwendungen geeignet, so zum Beispiel um einem Schussfadeneintragsorgan wahlweise Schussfäden verschiedener Farben und Qualitäten zum Erfassen vorzulegen.

Die Vorrichtung weist insbesondere im Zusammenhang mit einer Webmaschine weitere wesentliche Vorteile auf. Durch die Integration des Auswahlmechanismus in die Platine entfallen zahlreiche aufwendige mechanische Elemente zur Steuerung und zur Auslenkung von Kettfäden, wie Schaftmaschine, Jacquardmaschine, Harnisch. Sind die Platinen beispielsweise an Schäften einer Webmaschine angeordnet, so müssen diese nicht mehr unregelmässig, dem Gewebemuster entsprechend angetrieben werden sondern gleichmässig, z.B. mit sinusförmiger Bewegung, und können dadurch wesentlich einfacher und robuster gestaltet werden, was die Kosten vermindert und die Betriebssicherheit erhöht. Durch den Verzicht auf mittelbare Steuer- und Betätigungselemente zwischen Auswahlorgan und gesteuertem Faden verringern sich die notwendigen Kräfte, was den Platz- und Energiebedarf erheblich vermindert. Die Kettfäden sind nicht mehr fest in Litzen eingezogen, sondern im entkoppelten Zustand entlang der Platine frei beweglich. Sie können sowohl während des Betriebs der Webmaschine als auch im Stillstand an- und abgekoppelt werden, wodurch bindungsmässig und beim Einziehen der Fäden Vorteile gegeben sind.

Vorteilhafte Ausgestaltungen der Vorrichtung sind in den Ansprüchen 2 bis 16 beschrieben.

Die Vorrichtung lässt sich auf verschiedene Arten realisieren. So kann der Mitnehmer ortsfest mit der Platine verbunden sein, wobei die vom Aktuator betätigten Steuermittel dazu dienen, den Faden im Bedarfsfalle dem Mitnehmer zur Mitnahme durch die Platine zuzuführen. Eine bevorzugte Ausführungsform der genannten Art beschreibt Anspruch 2. Eine grundsätzlich andere Ausführungsform der Erfindung besteht darin, den Mitnehmer selbst aus einer Grundstellung, in der keine Faden-Mitnahme erfolgt, mittels des Aktuators in eine Mitnahmestellung zu bewegen, in der ein Faden mittels der Platine ausgelenkt wird. Vorteilhafte Ausführungsvarianten der zweiten Art der Steuerung beschreiben die Ansprüche 3 und 4.

Der Mitnehmer einer Platine kann gegebenenfalls in beiden Bewegungsrichtungen der Platine wirksam sein. Hierzu kann der Mitnehmer gabelförmig ausgebildet sein, wobei die Gabelöffnung quer zur Bewegungsrichtung der Platine liegt. Vorteilhafter ist jedoch eine Ausbildung nach Anspruch 5, dabei kann die Platine selbst noch einen zweiten, in der anderen Bewegungsrichtung wirksamen Mitnehmer aufweisen oder der für die andere Bewegungsrichtung erforderliche Mitnehmer ist an einer weiteren Platine angeordnet. Für die Ausbildung und Anordnung des Mitnehmers ergeben sich verschiedene Varianten. So kann der Mitnehmer hakenförmig sein oder zumindest eine Kerbe zum sicheren Erfassen des Fadens aufweisen. Besonders vorteilhaft ist auch die Anordnung des Mitnehmers am Ende einer ausbiegbaren Steuerzunge. Der Mitnehmer kann zum Beispiel entweder durch Umformung der Steuerzunge gebildet sein oder durch Montage eines Einzelteiles auf der Steuerzunge. Die Funktion der Steuerzunge kann auch durch eine spezielle bereits oben erwähnte Ausformung der Platine übernommen werden. Zweckmässig ist eine Weiterbildung des Steuerelemntes nach Anspruch 6. Die Sicherheit für das Erfassen des Fadens lässt sich mit einer Ausgestaltung nach Anspruch 7 verbessern, wobei eine Weiterbildung nach Anspruch 8 bevorzugt ist.

Besonders vorteilhaft ist eine Ausgestaltung nach Anspruch 9, wodurch die durch die Platine ausgewählten Fäden von anderen Fäden mittels einer Trennplatine getrennt sind. Letztere kann auch die Auslenkung der Steuerzunge oder eines anderen beweglichen Steuermittels begrenzen. Eine besonders vorteilhafte Anordnung und Ausbildung der Platine und der Trennplatine beschreibt der Anspruch 10.

Der Aktuator ist vorteilhafterweise gemäss Anspruch 11 elektrisch ansteuerbar. Der Aktuator kann aus verschiedenen Bauteilen bestehen, z.B. einem piezoelektrischen Element, einer magnetisierbaren Spule, einem Permanentmagneten, einer Memorylegierung, einem Bimetall und anderem. Wesentlich ist die elektrische Ansteuerbarkeit des Aktuators. Besonders vorteilhaft sind Aktuatoren mit geringem Energieverbrauch, wie z.B. piezoelektrische Elemente. Vorteilhaft ist die Ausgestaltung nach mindestens einem der Ansprüche 12 bis 15, wonach die Elemente zur Steuerung, Regelung und Überwachung der Platine und der Ansteuerung des Aktuators in der Platine selbst integriert sind. Über Kontakte oder drahtlose, z.B. optische, Verbindungen im Fussbereich der Platine und leitfähige Schichten, die auf oder in die Platine integriert sind, lassen sich die Aktuatoren elektrisch steuern beziehungsweise regeln sowie der Zustand der Auslenkung und damit die Funktionsfähigkeit überwachen.

Die Platine kann einzeln, z.B. für Reperaturzwecke, vom Träger abgezogen und wieder aufgesteckt werden. Vorteilhaft ist die Bündelung mehrerer Platinen zu Gruppen, sowohl zur Ansteuerung als auch zur Montage z.B. zum Austausch der Platinen. Platinen und Trennplatinen sind im Fussbereich durch Distanzstücke, die verschiedene Dicken aufweisen können, so miteinander verbunden, dass ihre Teilung der gewünschten Fadendichte entspricht. Die zur Steuerung der Gruppe notwendigen Elemente können entweder auf mindestens einer der Platinen selbst oder im Fussbereich der Gruppe oder extern, d.h. ausserhalb von Platine und Fussbereich, untergebracht sein.

Vorteilhaft ist die Ausgestaltung nach Anspruch 16, wonach die oberen Enden der Platinen so geformt oder gekennzeichnet sind, dass sie sich einerseits gegenseitig im richtigen Abstand abstützen, d.h. in denjenigem Abstand, welcher der Teilung im Fussbereich entspricht, und dass sie sich andererseits gleichzeitig voneinander unterscheiden, um manuell und/oder durch eine automatische Fadeneinlesevorrichtung erkannt und ausgewählt werden können.

Die Platinen sind zweckmässigerweise mit einem bekannten Steuergerät verbunden, welches eine Vielzahl von Platinen steuert, so dass ein bestimmtes Webmuster gewebt werden kann. Ein solches Steuergerät enthält einen Rechner oder kann mit einem solchen verbunden sein und erlaubt die Eingabe einer Vorlage (z.B. eines Bildes) z.B. mittels Scanner oder CAD-Programm und deren Umsetzung gemäss den Randbedingungen der Webmaschine (Fadendichte in Kette und Schuss). Dabei werden die Hoch-und Tiefpunkte der Gewebebindung in entsprechende Steuersignale für die in den Platinen befindlichen Mitnehmer umgewandelt, so dass sich das gewünschte Webmuster ergibt.

### Kurze Beschreibung der Zeichnungen

Ausführungsbeispiele der Erfindung werden nachfolgend anhand schematischer Zeichnungen näher beschrieben, dabei zeigen:
- Figur 1: den Webbereich einer Webmaschine in schematischer Darstellung, in Seitenansicht;
- Figur 2: eine Vorrichtung zur Steuerung der Kettfäden, in Ansicht quer zur Fadenlaufrichtung, im Ausschnitt;
- Figur 3: ein Endstück der Vorrichtung nach Figur 2;
- Figur 4: eine erste Platine zur Steuerung von Fäden in Ansicht auf die Mitnehmer;
- Figur 5: die Platine der Figur 4 im Schnitt V-V der Figur 4 in grösserem Masstab;
- Figur 6: die Platine der Figur 4 im Vertikalschnitt, im Ausschnitt und im grösseren Masstab;
- Figur 7: mehrere zu einer Gruppe zusammengefasste an einem Sockel angeordnete Platinen und Trennplatinen, in Ansicht und im Ausschnitt quer zur Fadenlaufrichtung;
- Figur 8: eine weitere Platine in Ansicht auf die Mitnehmer;
- Figur 9: die Platine der Figur 8 im Schnitt IX-IX der Figur 8;
- Figur 10: eine weitere Platine in Ansicht auf die Mitnehmer; und
- Figur 11: die Platine der Figur 10 im Schnitt XI-XI der Figur 10.

### Wege zur Ausführung der Erfindung

Die Figur 1 beschreibt ein Vorrichtung zur wahlweisen Steuerung einer oszillierenden Querbewegung eines Fadens am Beispiel der Steuerung von Kettfäden einer Webmaschine. Dabei ist in Figur 1 der Webbereich einer solchen Webmaschine schematisch dargestellt.

Die Figur 1 zeigt einen Kettbaum 2, von dem Kettfäden 4 zugeführt werden, die mittels Platinen 6,6a,6b, welche an Trägern 8,8a,8b angeordnet sind, aus der Ruhelage, d.h. der Mittelfachstellung 10 zur Bildung eines Webfaches 12 quer zur Bewegungsrichtung oszillierend auf- und abbewegt werden. Ein Webblatt 14 dient zum Anschlag eines in das Webfach 12 eingetragenen Schussfadens 15 an einen Warenrand 16. Das hergestellte Gewebe 18 wird über einen Warenbaum 20 abgeführt. Die einzelnen Platinen 6,6a,6b enthalten Mitnehmer 22, die jeweils aus einer Grundstellung, in der keine Faden-Mitnahme erfolgt, mittels eines Aktuators und eines Steuermittels in eine Mitnahmestellung ausfahrbar sind, in der eine Faden-Mitnahme erfolgt. Zur Betätigung des nachfolgenden noch näher beschriebenen Aktuators dient ein Steuergerät 24, das über Leitungen 26 mit jeder einzelnen Platine 6 verbunden ist.

Jede Platine enthält zwei Mitnehmer 22a,22b, die jeweils nur in einer Bewegungsrichtung der Platine 6 wirksam sind und den Kettfaden 4 aus der Mittelfachstellung 10 in das Oberfach 28 oder das Unterfach 30 auslenken, um das Webfach 12 zu bilden. Es ist aber auch möglich, dass jeweils zwei Platinen 6a,6b, die auf zwei Trägern 8a,8b angeordnet sind, zum Auslenken eines Kettfadens 4 aus der Mittelfachstellung 10 dienen. So kann die Platine 6a einen Kettfaden 4 nur ins Oberfach 28 auslenken während die zweite Platine 6b den Kettfaden für einen kommenden Webzyklus ins Unterfach 30 bewegt. Dadurch ist der Betrieb der Platine im Doppelrhythmus mit halber Frequenz der Mitnehmer bezogen auf die Webfrequenz möglich.

Der Aufbau von Webmaschinen ist hinlänglich bekannt ebenso der Antrieb der als Schäfte ausgebildeten Träger und es wird hierzu beispielweise auf die eingangs zitierten Druckschriften, insbesondere die EP-A-0 534 523 verwiesen.

Einzelheiten der Ausbildung und Anordnung der Platinen sind in den Figuren 2 bis 6 beschrieben. Die Figur 2 zeigt, wie mehrere Platinen 6 in bestimmter Teilung auf einen Träger 8 aufgereiht sind, wobei jeder Platine 6 beidseits eine Trennplatine 32 zugeordnet ist, deren Abstände durch Abstandhalter wie Distanzstücke 34 bestimmt sind, die zwischen den Platinen auf dem Träger 8 aufgereiht sind. An beiden Enden des Trägers ist jeweils ein Endstück 36 angeordnet und befestigt, welches die Platinen 6, 32 und die Distanzstücke 34 auf dem Träger 8 in ihrer Lage fixieren und das ferner in nicht näher dargestellter Weise der Energiezufuhr und/oder dem Datenaustausch dienen kann. An dem dem Träger 8 abgewandten Endbereich sind die Platinen 6 und die Trennplatinen 32 mit weiteren Abstandhaltern 38 versehen, die beispielsweise durch Ausbuchtungen des Platinen-Gehäuses gebildet sind. Diese Abstandhalter begrenzen den gegenseitigen Abstand der Platinen und weisen überdies Führungsflächen 39 zum Durchtritt eines Fadens auf. Die Trennplatinen 32 dienen einerseits als Anschlag für ausgefahrene Mitnehmer 22a,22b und andererseits zur Abtrennung von Kettfäden 4a, die nicht an der jeweiligen Platine 6 verarbeitet werden sollen. Die Verarbeitung einer Vielzahl von Fäden kann auch auf verschiedene Platinensätze verteilt sein, wie dies durch die Platinensätze I und II in Figur 1 angedeutet ist. Durch eine solche Staffelung der Platinen auf hintereinanderliegende Träger-Ebenen lässt sich die Kettfadendichte steigern.

Die Figuren 4 bis 6 zeigen Einzelheiten des Aufbaus einer in den Figuren 1 bis 3 zur Anwendung gelangenden Platine. Die Platine weist ein aus zwei Schalen 42a,42b gebildetes Gehäuse 42 auf, wobei die Schalen 42a,42b an den Rändern 44 beispielsweise miteinander verschweisst sind. Das Gehäuse besitzt einen Fussteil 46 mit zwei Schenkeln 48, die den Träger 8 umklammern, so dass die Platine auf dem Träger aufsteckbar und/oder aufschiebbar angeordnet ist. Die Platine kann aber auch in jeder andern Weise mit dem Träger verbunden sein, so beispielsweise durch Verschrauben, Verkleben und dergleichen. Ferner enthält die Platine einen Kopfteil 50, über den die einzelnen Fäden zugeführt werden. Zwischen dem Fussteil 46 und dem Kopfteil 50 sind auf jeder Seite ein Paar Mitnehmer 22a,22b angeordnet, die jeweils in beiden Bewegungsrichtungen der Platine wirksam sind. Die Mitnehmer sind am Ende eines Steuermittels befestigt, das als Steuerelement in Form einer Steuerzunge 52 ausgebildet ist, die mit ihrem anderen, dem Befestigungsteil 54 an einer Verstärkungsschicht 56 im Gehäuse 42 durch Klebung und/oder Stifte 58 befestigt ist. An der Steuerzunge, die aus den verschiedensten Werkstoffen hergestellt sein kann, vorzugsweise aber aus Federstahl besteht, ist ein Aktuator 60 befestigt, der beispielsweise als piezoelektrisches Element ausgebildet ist. Dieser Aktuator 60 wird mittels Leiterbahnen 64, die auf einer Zwischenschicht 62 angeordnet sind, aktiviert. Sobald der Aktuator 60 über die Leiterbahn 64 mit Strom beaufschlagt wird, erfolgt ein Ausbiegen der Steuerzunge 52, wodurch der hakenförmige ausgebildete Mitnehmer 22b, der in der Grundstellung innerhalb des Gehäuses 42 der Platine liegt, durch die Oeffnung 66 im Gehäuse 42 nach aussen in die Mitnahmestellung bewegt wird, wie in den Figuren 2 und 6 gezeigt ist, und in dieser Stellung bei der Auf- beziehungsweise Abbewegung der Platine einen Kettfaden 4 mitnimmt.

Die Aktuatoren 60 der Mitnehmer 22a,22b auf beiden Seiten der Platine sind über die Leiterbahnen 64 mit einem Schaltkreis 68 verbunden, der beispielsweise ein integrierter Schaltkreis, IC genannt, ist und ebenfalls innerhalb des Gehäuses der Platine angeordnet ist. Der Schaltkreis dient beispielsweise zur Ansteuerung und Überwachung der Aktuatoren 60. Der Schaltkreis ist über mehrere Leiter 70, die beispielsweise der Energiezufuhr und/oder dem Datenaustausch dienen, mit Kontakten 72 im Fussteil 46 verbunden. Die Kontakte 72 stehen mit weiteren Kontakten 74 im Träger 8 in Verbindung, die ihrerseits über Leitungen 26 mit dem externen Steuergerät 24 verbunden sind, welches die Platine beziehungsweise die Mitnehmer 22a, 22b der Platine mustergemäss steuert, so dass die Kettfäden 4 im Sinne des zu erstellenden Gewebemusters von den Platinen mitgenommen werden.

Im Gegensatz zu der einzelnen Anordnung der Platinen 6 und der Trennplatinen 32 an dem Träger 8 gemäss der Figur 2 zeigt die Figur 7, wie mehrere solcher Platinen 6c und Trennplatinen 32a zu einer Gruppe zusammengefasst sind und in einen gemeinsamen Sockel 76 eingegossen oder sonstwie befestigt sind, wie beispielsweise eingeklebt sind. Der Sockel 76 kann dann seinerseits an dem Träger 8 in der bereits oben beschriebenen Weise befestigt sein. Die Platinen 6c sind in diesem Beispiel über Leitungen 64a mit einem für alle Platinen der Gruppe gemeinsamen Schaltkreis 68a verbunden. Die Leitungen 70a zur Zuführung von Energie und/oder zum Datenaustausch für den Schaltkreis 68a liegen hier parallel zum Träger 8. Die dem Datenaustausch dienenden Leiter können als Kanäle 70b zur Übertragung von optischen Signalen ausgebildet sein, die in nicht näher dargestellter Weise mit den Leitern eines benachbarten Sockels in Verbindung stehen. Die Leiter 70a und/oder Kanäle 70b sind direkt beziehungsweise indirekt mit einem am Ende des Trägers angeordneten Übertragungsgerät 77 für Energie und/oder zum Datenaustausch zur Steuerung der Platinen verbunden. Anstelle der Energiezufuhr über eine Leitung von aussen kann im Sockel eine Batterie zur Energiezufuhr angeordnet sein.

Die Figuren 8 und 9 zeigen den Ausschnitt einer weiteren Platine 6d, bei der die Steuermittel zum Beispiel als Membran 78 ausgestaltet sind, welche Teil des Gehäuses 82 sein können. Die Membranen 78 tragen Aktuatoren 60a. Die Membranen 78 werden mittels der Aktuatoren 60a aus einer Grundstellung im Inneren des Gehäuses 82 in eine Mitnahmestellung, in der sie aus dem Gehäuse vorstehen, bedarfweise ein- und ausbewegt.

Die Figuren 10 und 11 zeigen eine weitere Variante einer Platine 6e im Ausschnitt, wobei die Steuermittel als Ablenkmittel ausgebildet sind und Ablenkzungen 84 aufweisen, die paarweise auf jeder Seite des Gehäuses 86 angeordnet und mit Aktuatoren 60b versehen sind. Die Ablenkzungen decken in ihrem Fussbereich Mitnehmer 22d ab, die orstfest im Gehäuse 86 der Platine 6e angeordnet sind. In der Mitnahmestellung ragt das freie Ende 88a einer Ablenkzunge 84a nach aussen in den Verschiebeweg des Fadens 4 und das freie Ende 88b der anderen zugeordneten Ablenkzunge 84b weist nach innen und bildet eine Gleitbahn zum Führen des Fadens 4 gegen den Mitnehmer 22d. In der Grundstellung weisen beide Ablenkzungen 84a und 84b nach innen und verhindern so eine Mitnahme des Fadens 4.

### BEZUGSZEICHENLISTE

- 2: Kettbaum
- 4: Kettfaden
- 6: Platine
- 6a: Platine
- 6b: Platine
- 6c: Platine
- 6d: Platine
- 6e: Platine
- 8: Träger
- 8a: Träger
- 8b: Träger
- 10: Mittelfachstellung
- 12: Webfach
- 14: Webblatt
- 15: Schussfaden
- 16: Warenrand
- 18: Gewebe
- 20: Warenbaum
- 22: Mitnehmer
- 22a: Mitnehmer
- 22b: Mitnehmer
- 22c: Mitnehmer
- 22d: Mitnehmer
- 24: Steuergerät
- 26: Leitung
- 28: Oberfach
- 30: Unterfach
- 32: Trennplatine
- 32a: Trennplatine
- 34: Distanzstück
- 36: Endstück
- 38: Abstandhalter
- 39: Führungsfläche
- 42: Gehäuse
- 42a: Schale
- 42b: Schale
- 44: Rand
- 46: Fussteil
- 48: Schenkel
- 50: Kopfteil
- 52: Steuerzunge (Steuermittel)
- 52a: Steuerzunge (Steuermittel)
- 52b: Steuerzunge (Steuermittel)
- 54: Befestigungsteil
- 58: Stifte
- 60: Aktuator
- 60a: Aktuator
- 60b: Aktuator
- 62: Zwischenschicht
- 64: Leiterbahn
- 66: Oeffnung
- 68: Schaltkreis
- 68a: Schaltkreis
- 70: Leiter
- 70a: Leiter
- 70b: Kanal
- 72: Kontakt
- 72a: Kontakt
- 74: Kontakt
- 76: Sockel
- 77: Uebertragungsgerät
- 78: Membran
- 82: Gehäuse
- 84a: Ablenkzunge (Steuermittel)
- 84b: Ablenkzunge (Steuermittel)
- 86: Gehäuse

## Patentansprüche

1. Vorrichtung zur wahlweisen Steuerung einer oszillierenden Querbewegung eines Fadens (4,4a), insbesondere eines Kettfadens einer Webmaschine, mit mindestens einer oszillierend antreibbaren Platine (6,6a,6b,6c,6d,6e) mit mindestens einem Mitnehmer (22,22a,22b,22c,22d) für den Faden (4,4a), **dadurch gekennzeichnet, dass** sie ein mittels eines Aktuators (60,60a,60b) betätigbares Steuermittel (52,52a,52b,78, 84a,84b) aufweist, um den Faden mit dem Mitnehmer in Eingriff zu bringen.

2. Vorrichtung nach Anspruch 1, **dadurch gekennzeichnet, dass** das Steuermittel als Ablenkmittel, vorzugsweise Ablenkzunge (84a,84b), ausgebildet ist, welches mittels des Aktuators (60b) zwischen einer Grundstellung, in der keine Mitnahme des Fadens (4) erfolgt, und einer Mitnahmestellung, in der eine Fadenablenkung gegen einen mit der Platine (6e) verbundenen Mitnehmer (22e) erfolgt, oszillierend bewegbar ist (Figuren 10 und 11).

3. Vorrichtung nach Anspruch 1 oder 2, **dadurch gekennzeichnet, dass** das Steuermittel als Steuerelement, vorzugsweise Steuerzunge (52,52a,52b), ausgebildet ist, welches den Mitnehmer (22a,22b) trägt und mittels des Aktuators (60) zwischen einer Grundstellung, in der keine Faden-Mitnahme erfolgt, und einer Mitnahme-Stellung zur Faden-Mitnahme bewegbar ist (Figuren 2,4 und 6).

4. Vorrichtung nach Anspruch 3, **dadurch gekennzeichnet, dass** das Steuerelement als Membrane (78) ausgebildet ist, welche Teil des Gehäuses (82) sein kann und welche den Mitnehmer (22c) trägt (Figuren 8 und 9).

5. Vorrichtung nach einem der Ansprüche 1 bis 4, **dadurch gekennzeichnet, dass** der Mitnehmer (22,22a,22c,22d) nur in einer Bewegungsrichtung der Platine (6,6a,6b,6c,6d,6e) wirksam ist und dass die Platine einen weiteren in der anderen Bewegungsrichtung wirksamen Mitnehmer (22b) aufweist.

6. Vorrichtung nach einem der Ansprüche 2 bis 4, **dadurch gekennzeichnet, dass** das Steuerelement Bereiche unterschiedlicher Steifigkeit aufweist, wobei zum Beispiel ein erster, einem Fuss des Steuerelementes zugeordneter Bereich vorzugsweise flexibler als ein zweiter dem Mitnehmer zugewandter Bereich ist.

7. Vorrichtung nach einem der Ansprüche 1 bis 6, **dadurch gekennzeichnet, dass** der Platine (6,6a,6b,6c,6d,6e) auf der Seite des Mitnehmers (22,22a,22b,22c,22d) eine Trennplatine (32,32a) zugeordnet ist, gegen die das Steuermittel (52,52a,52b,78,84a,84b) in der Mitnahmestellung ansteht.

8. Vorrichtung nach Anspruch 7, **dadurch gekennzeichnet, dass** zwischen den Platinen (6,6a,6b,6c,6d,6e) und der Trennplatine (32,32a) Abstandhalter (34,38) angeordnet sind, wobei vorzugsweise ein oberer Abstandhalter (38) den Durchtritt des Fadens (4) ermöglichende Führungsflächen (39) aufweist.

9. Vorrichtung nach einem der Ansprüche 1 bis 8, **dadurch gekennzeichnet, dass** sie zur Steuerung eines oder mehrerer Fäden (4,4a) mehrere auf einen Träger (8,8a,8b) oder auf mehrere Träger verteilte angeordnete Platinen (6,6a,6b,6c, 6d,6e) aufweist, wobei zwischen benachbarten Platinen Trennplatinen (32,32a) angeordnet sein können.

10. Vorrichtung nach einem der Ansprüche 1 bis 9, **dadurch gekennzeichnet, dass** die Platinen (6,6a,6b,6c,6d,6e) und die Trennplatinen (32,32a) am Träger (8) einzeln oder über einen Sockel (76) zu Gruppen zusammengefasst auswechselbar angeordnet sind.

11. Vorrichtung nach einem der Ansprüche 1 bis 10, **dadurch gekennzeichnet, dass** der Aktuator (60,60a,60b) elektrisch ansteuerbar ausgebildet ist und vorzugsweise mit einem getrennten Steuergerät (24) verbindbar ist.

12. Vorrichtung nach einem der Ansprüche 1 bis 11, **dadurch gekennzeichnet, dass** die Platine (6,6a,6b,6c,6d,6e) mindestens eine mindestens teilweise leitfähige Schicht (62) zur Ansteuerung des Aktuators (60,60a,60b) und/oder Überwachung des Zustandes der Platine aufweist.

13. Vorrichtung nach einem der Ansprüche 1 bis 12, **dadurch gekennzeichnet, dass** sie für eine einzelne Platine (6,6a,6b,6c,6d,6e) oder eine Gruppe von Platinen eine Schaltung (68,68a) zur Steuerung und/oder Regelung und/oder Überwachung enthält.

14. Vorrichtung nach einem der Ansprüche 11 bis 13, **dadurch gekennzeichnet, dass** die Platine (6,6c) einen Fussteil (46) oder Sockel (76) aufweist, der einen Kontaktteil (72,72a) zum Anschluss an eine Steuerleitung (26) aufweist.

15. Vorrichtung nach einem der Ansprüche 1 bis 14, **dadurch gekennzeichnet, dass** die Platine (6,6c) und/oder ein damit verbundener Sockel (76) und/oder Träger (8) für die Platine (6) oder den Sockel (76) eine elektro-optische Einrichtung (70,70a,72,72a,77) zur Datenübertragung aufweist beziehungsweise aufweisen.

16. Vorrichtung nach einem der Ansprüche 1 bis 15, **dadurch gekennzeichnet, dass** die oberen Enden der Platinen (6,6a,6b,6c,6d,6e) so ausgebildet sind, dass sie sich jeweils von benachbarten Platinen, zum Beispiel aufgrund ihrer Geometrie und/oder optischer Elemente wie eine Leuchtdiode, unterscheiden lassen.

## Claims

1. A device for selectively controlling the oscillating transverse movements of yarns (4, 4a), in particular a warp yarn of a loom, with at least one sinker (6, 6a, 6b, 6c, 6d, 6e) driven in an oscillating manner with at least one carrier (22, 22a, 22b, 22c, 22d) for the yarns (4, 4a) **characterized in that** control means (52, 52a, 52b, 78, 84a, 84b) operated by means of an actuator (60, 60a, 60b) are provided in order to engage the yarn with the carrier.

2. Device according to claim 1 **characterized in that** the control means is formed as deflection means, preferably a deflection tongue (84a, 84b), which is moved in an oscillating manner by means of the actuator (60d) between an initial position in which a yarn (4) is not picked up and a pick-up position, in which a yarn deflection by a carrier (22e) connected to the sinker (6e) is produced. (FIGS. 10 and 11)

3. Device according to claim 1 or 2 **characterized in that** the control means is formed as a control element, preferably a control tongue (52, 52a, 52b), which supports the carrier (22a, 22b) and is movable by means of the actuator (60) between an initial position in which there is no yarn pick-up and a pick-up position for picking up a yarn. (FIGS. 2, 4 and 6)

4. Device according to claim 3 characterizing that the control element is formed as membrane (78) which can be part of the housing (82) and which supports the carrier (22c) (FIGS. 8 and 9).

5. Device according to any one of claims 1 to 4 **characterized in that** the carrier (22, 22a, 22c, 22d) is operable in only one direction of movement of the sinker (6, 6a, 6b, 6c, 6d, 6e) and the sinker has one additional carrier (22b) operable in the other direction of movement.

6. Device according to any one of claims 2 to 4 **characterized in that** the control element has regions of various stiffness whereby, for example, a first region located in the base of the control element is preferably more flexible than a second region associated with the carrier.

7. Device according to any one of claims 1 to 6 **characterized in that** have a separating sinker (32, 32a) is located on the side of the sinkers (6, 6a, 6b, 6c, 6d, 6e) bearing the carriers (22, 22a, 22b, 22c, 22d) and the control means (52, 52a, 52b, 78, 84a, 84b) rests against the separating sinker in the pick-up position.

8. Device according to claim 7 **characterized in that** spacers (34,38) are arranged between the sinkers (6, 6a, 6b, 6c, 6d, 6e) and the separating sinkers (32, 32a) whereby preferably an upper spacer (38) forms a guide surface (39) making possible the passage of a yarn (4).

9. Device according to any one of claims 1 to 8 further **characterized by** a plurality of separate sinkers (6, 6a, 6b, 6c, 6d, 6e) for one or more yarns (4, 4a) are arranged on one support (8, 8a, 8b) or on a plurality of supports whereby separating sinkers (32, 32a) can be arranged between adjacent sinkers.

10. Device according to any one of claims 1 to 9 **characterized in that** the sinkers (6, 6a, 6b, 6c, 6d, 6e) and the separating sinkers (32,32a) are interchangeably arranged individually or collectively in groups on a pedestal (76) on the support (8).

11. Device according to any one of claims 1 to 10 **characterized in that** the actuator (60, 60a, 60b) is electrically controllable and preferably is controllable with a separate control device (24).

12. Device according to any one of claims 1 to 11 **characterized in that** the sinkers (6, 6a, 6b, 6c, 6d, 6e) include at least one partially conductive pad (62) for control of the actuator (60, 60a, 60b) and/or supervision of the condition of the sinker.

13. Device according to any one of claims 1 to 12 **characterized in that** it contains a circuit (68, 68a) for each individual sinker (6, 6a, 6b, 6c, 6d, 6e) or a group of sinkers for controlling and/or regulating and/or supervision.

14. Device according to any one of claims 11 to 13 **characterized in that** the sinker (6, 6c) has a foot portion (46) or a pedestal (76) which includes a contact portion (72, 72a) for connection to a control conductor (26).

15. Device according to any one of claims 1 to 14 **characterized in that** the sinker (6, 6c) and/or a pedestal (76) connected therewith and/or a support (8) for the sinker (6) or the pedestal (76) includes or include an electro-optical apparatus (70, 70a, 72, 72a, 77) for data transfer.

16. Device according to any one of claims 1 to 15 **characterized in that** the upper ends of the sinker (6, 6a, 6b, 6c, 6d, 6e) are so formed that they are distinguishable from each of the adjacent sinkers, for example, on the basis of their geometry and/or optical elements such as light diodes.

## Revendications

1. Dispositif de commande sélective d'un mouvement transversal oscillant d'un fil (4, 4a) notamment d'un fil de chaîne d'un métier à tisser comportant au moins une platine (6, 6a, 6b, 6c, 6d, 6e) entraînée en oscillation avec au moins un organe d'entraînement (22, 22a, 22b, 22c, 22d) pour le fil (4, 4a),
**caractérisé en ce qu'**
il comporte un moyen de commande (52, 52a, 52b, 78, 84a, 84b), actionné par un actionneur (60, 60a, 60b) pour mettre le fil en prise avec l'organe d'entraînement.

2. Dispositif selon la revendication 1,
**caractérisé en ce que**
le moyen de commande est un moyen de déflexion notamment une languette de déflexion (84a, 84b) qui est déplacée par un actionneur (60b) entre une position de base dans laquelle il n'y a pas d'entraînement du fil (4) et une position d'entraînement dans laquelle il y a une déflexion du fil par rapport à un organe d'entraînement (22e) relié à la platine (6e), en étant entraîné de manière oscillante (figures 10 et 11).

3. Dispositif selon l'une quelconque des revendications 1 ou 2,
**caractérisé en ce que**
le moyen de commande est réalisé comme élément de commande notamment comme languette de commande (52, 52a, 52b) qui porte l'organe d'entraînement (22a, 22b) et est déplacé par l'actionneur (60) entre une position de base dans laquelle il n'y a pas d'entraînement de fil et une position d'entraînement pour entraîner le fil (figures 2, 4, 6).

4. Dispositif selon la revendication 3,
**caractérisé en ce que**
l'élément de commande est réalisé sous la forme d'une membrane (78) qui peut faire partie du boîtier (82) et porte l'organe d'entraînement (22c) (figures 8, 9).

5. Dispositif selon l'une quelconque des revendications 1 à 4,
**caractérisé en ce que**
l'organe d'entraînement (22, 22a, 22c, 22d) n'agit que dans une direction de déplacement de la platine (6, 6a, 6b, 6c, 6d, 6e) et la platine comporte un autre organe d'entraînement (22b) agissant dans l'autre direction de déplacement.

6. Dispositif selon l'une quelconque des revendications 2 à 4,
**caractérisé en ce que**
l'élément de commande présente des zones de rigidité différentes et par exemple il est prévu une première zone associée au talon de l'élément de commande, de préférence plus souple qu'une seconde zone du côté de l'organe d'entraînement.

7. Dispositif selon l'une quelconque des revendications 1 à 6,
**caractérisé en ce que**
la platine (6, 6a, 6b, 6c, 6d, 6e) comporte du côté de l'organe d'entraînement (22, 22a, 22b, 22c, 22d) une platine de séparation (32, 32a) contre laquelle s'appuie le moyen de commande (52, 52a, 52b, 78, 84a, 84b) en position d'entraînement.

8. Dispositif selon la revendication 7,
**caractérisé par**
des organes d'écartement (34, 38) entre les platines (6, 6a, 6b, 6c, 6d, 6e) et la platine de séparation (32, 32a), avec de préférence un organe d'écartement supérieur (38) présentant des surfaces de guidage (39) permettant le passage du fil (4).

9. Dispositif selon l'une quelconque des revendications 1 à 8,
**caractérisé par**
plusieurs platines (6, 6a, 6b, 6c, 6d, 6e) réparties sur un support (8, 8a, 8b) ou plusieurs supports pour commander un ou plusieurs fils (4, 4a), les platines voisines étant séparées par des platines de séparation (32, 32a).

10. Dispositif selon l'une quelconque des revendications 1 à 9,
**caractérisé en ce que**
les platines (6, 6a, 6b, 6c, 6d, 6e) et les platines de séparation (32, 32a) sont prévues sur le support (8) séparément ou par l'intermédiaire d'un socle (76) sous la forme de groupes montés de manière interchangeable.

11. Dispositif selon l'une quelconque des revendications 1 à 10,
**caractérisé en ce que**
l'actionneur (60, 60a, 60b) peut être commandé électriquement et est relié de préférence à un appareil de commande séparé (24).

12. Dispositif selon l'une quelconque des revendications 1 à 11,
**caractérisé en ce que**
les platines (6, 6a, 6b, 6c, 6d, 6e) ont au moins une couche (62) partiellement conductrice pour commander les actionneurs (60, 60a, 60b) et/ou pour surveiller l'état de la platine.

13. Dispositif selon l'une quelconque des revendications 1 à 12,
**caractérisé en ce qu'**
il comporte pour une seule platine (6, 6a, 6b, 6c, 6d, 6e) ou un groupe de platines, un circuit (68, 68a) de commande et/ou de régulation et/ou de surveillance.

14. Dispositif selon l'une quelconque des revendications 11 à 13,
**caractérisé en ce que**
la platine (6, 6c) comporte un talon (46) ou un socle (76) ayant une pièce de contact (72, 72a) pour le branchement d'une ligne de commande (26).

15. Dispositif selon l'une quelconque des revendications 1 à 14,
**caractérisé en ce que**
la platine (6, 6c) et/ou un socle (76) relié à celle-ci et/ou le support (8) pour la platine (6) ou le socle (76) comportent une installation électrooptique (70, 70a, 72, 42a, 77) pour la transmission de données.

16. Dispositif selon l'une quelconque des revendications 1 à 15,
**caractérisé en ce que**
l'extrémité supérieure des platines (6, 6a, 6b, 6c, 6d, 6e) est réalisée pour se distinguer des platines voisines respectives par exemple par la géométrie et/ou les éléments optiques tels qu'une diode luminescente.
